# EUROPÄISCHE PATENTSCHRIFT

(11) **EP 0 374 746 B1**
(45) Veröffentlichungstag und Bekanntmachung des Hinweises auf die Patenterteilung: **31.08.1994**
(21) Anmeldenummer: 89123203.5
(22) Anmeldetag: 15.12.1989
(51) Int. Cl.: F41A 9/49

(54) **Patronenzuführvorrichtung einer Maschinenwaffe**
Ammunition-feeding device for an automatic gun
Mécanisme d'alimentation en munitions pour canon automatique

(30) Priorität: 23.12.1988 DE 8815966 U
(43) Veröffentlichungstag der Anmeldung: 27.06.1990
(73) Patentinhaber: Mauser-Werke Oberndorf GmbH, D-78727 Oberndorf (DE)
(72) Erfinder: Mäder, Helmut, D-7230 Schramberg (DE)
(74) Vertreter: Hofmann, Gerhard, Dipl.-Ing. Patentassessor

(56) Entgegenhaltungen:
- CH-A- 238 855
- DE-A- 3 326 624
- DE-A- 3 703 437
- GB-A- 651 816
- GB-A- 712 867
- GB-A- 2 024 384
- US-A- 2 766 663
- US-A- 2 965 001

## Beschreibung

Die Erfindung betrifft eine Patronenzuführvorrichtung einer Maschinenwaffe mit mindestens einem zum Patronentransport um eine Drehachse schrittweise drehbaren Sternrad auf einer Hohlwelle, in der koaxial eine Wendelfeder angeordnet ist, deren eines Ende mittels einer Mitnehmerhülse mit der Hohlwelle und deren anderes Ende mittels einer weiteren Mitnehmerhülse mit einem Gasdruck-Antriebsglied um die Drehachse drehfest verbunden ist.

Eine derartige Einrichtung ist in der DE-PS 33 42 222 beschrieben. Das Antriebsglied wird vom Gasdruck der Waffe angetrieben. Dadurch wird die Wendelfeder um die Drehachse gedreht. Sie nimmt dabei über die Hohlwelle das Sternrad mit. Durch die Wendelfeder ist erreicht, daß der schlagartig auftretende Gasdruck nicht zu einer allzu stark ruckartigen Drehung des Sternrades führt. Dessen Bewegung ist durch die Wendelfeder gedämpft.

Bei der DE-PS 33 42 222 ist keine Möglichkeit zur Justierung der Dreh-Vorspannung der Wendelfeder vorgesehen. Es treten Schwankungen des Drehmoments auf, mit dem die Wendelfeder das Sternrad antreibt. Diese Schwankungen lassen sich auch auf schwer beherrschbare, an der Wendelfeder angreifende Reibungskräfte zurückführen.

Eine Vorrichtung der eingangs genannten Art ist auch in der DE-PS 37 03 437 beschrieben. Auch hier sind Mittel zur Einstellung und Verstellung der Dreh-Vorspannung der Wendelfeder nicht vorgesehen. Dies wirkt sich auf den Patronentransport ungünstig aus.

Aufgabe der Erfindung ist es, eine Patronenzuführvorrichtung der eingangs genannten Art vorzuschlagen, bei der die Dreh-Vorspannung der Wendelfeder verstellbar und justierbar ist.

Erfindungsgemäß ist obige Aufgabe bei einer Patronenzuführvorrichtung der eingangs genannten Art dadurch gelöst, daß zwischen der Mitnehmerhülse und der Hohlwelle oder dem Antriebsglied eine Kupplungsbuchse angeordnet ist, daß in der Entkupplungsstellung der Kupplungsbuchse die Drehwinkelstellung der Mitnehmerhülse gegenüber der anderen Mitnehmerhülse bezogen auf die Drehachse verstellbar ist und daß die Kupplungsbuchse in der Kupplungsstellung die Mitnehmerhülse gegenüber der Hohlwelle bzw. dem Antriebsglied in der eingestellten Drehwinkelstellung drehfest hält.

Bei dieser Vorrichtung läßt sich die Dreh-Vorspannung der Wendelfeder jederzeit einstellen, nachstellen und justieren. Dies geschieht dadurch, daß die Kupplungsbuchse in ihre Entkupplungsstellung gebracht wird und dann die Mitnehmerhülsen gegeneinander verdreht werden. In dieser Drehwinkelstellung wird dann die Kupplungsbuchse wieder in ihre Kupplungsstellung gebracht, wodurch die eingestellte Vorspannung der Wendelfeder festgelegt ist. Durch die richtige Einstellung der Vorspannung der Wendelfeder ist ein sicheres Transportieren der Patronen bzw. des Patronengurtes mittels der Sternräder gewährleistet.

Insbesondere ist erreicht, daß die Wendelfeder nicht innen an der Hohlwelle anliegt und die Windungen der Wendelfeder sich nicht berühren, so daß zwischen der Wendelfeder und der Hohlwelle sowie den Windungen der Wendelfeder keine Reibungskräfte auftreten, die das Transportieren der Patronen behindern. Es können also mit vergleichsweise kleinen Kräften des Gasdruck-Andrucksgliedes vergleichsweise hohe Andruckskräfte für den Patronentransport erreicht werden, wobei im Bedarfsfalle die Vorspannung der Wendelfeder nachgestellt werden kann.

In bevorzugter Ausgestaltung der Erfindung ist mittels der Kupplungsbuchse die Mitnehmerhülse gegenüber der Hohlwelle in der Drehwinkelstellung feinstufig verstellbar. Es ist dadurch erreicht, daß die relative Drehwinkelstellung zwischen der vom Antriebsglied angetriebenen Mitnehmerhülse und dem mit dieser Mitnehmerhülse fest verbundenen Ende der Wendelfeder nicht verändert werden muß und zwischen der Hohlwelle und der diese antreibenden Mitnehmerhülse keine nur kraftschlüssige Verbindung vorgesehen ist, sondern diese Mitnehmerhülse gegenüber der Hohlwelle in vergleichsweise feingestuften Drehwinkelstellungen einstellbar ist.

In bevorzugter Ausgestaltung der Erfindung weist die Kupplungsbuchse außen einen Zahnkranz auf, der in eine Innenverzahnung der Hohlwelle eingreift und die Kupplungsbuchse ist innen mit einem Zahnkranz versehen, der in eine Außenverzahnung der Mitnehmerhülse eingreift. Dadurch stellt die Kupplungsbuchse in ihrer Kupplungsstellung eine formschlüssige Verbindung zwischen der Mitnehmerhülse und der Hohlwelle her.

Um die Kupplungsbuchse in die Entkupplungsstellung zu bringen, wird sie axial gegenüber der Mitnehmerhülse und der Hohlwelle verschoben. Dies hat den Vorteil, daß zur Verstellung der Dreh-Vorspannung der Wendelfeder weder die Wendelfeder, noch die an ihr angreifenden Mitnehmerhülsen, noch die Hohlwelle axial gegeneinander verschoben werden müssen.

In einer Weiterbildung der Erfindung ist der eine Zahnkranz der Kupplungsbuchse axial länger als der andere, so daß in der Entkupplungsstellung der Kupplungsbuchse der längere Zahnkranz mit der ihm zugeordneten Verzahnung in Eingriff steht, wogegen der kürzere Zahnkranz von der ihm zugeordneten Verzahnung außer Eingriff ist. Dadurch ist das Verbringen der Kupplungsbuchse in die Kupplungsstellung erleichtert.

Weitere vorteilhafte Ausgestaltungen der Erfindung ergeben sich aus den Unteransprüchen und der folgenden Beschreibung. In der Zeichnung zeigen:
Figur 1 einen Längsschnitt einer Patronenzuführvorrichtung,
Figur 2 einen Schnitt längs der Linie II-II nach Figur 1 und
Figur 3 eine perspektivische Ansicht einer Kupplungsbuchse.

Eine Patronenzuführvorrichtung einer Maschinenwaffe weist einen nicht näher dargestellten Gasdruck-Antriebskolben auf. Dieser ist durch die Antriebswelle(1) mit einer ersten Mitnehmerhülse(2) so verbunden, daß sich die Mitnehmerhülse(2) bei einer Gasdruckbeaufschlagung des Antriebskolbens aus dem nicht dargestellten Waffenrohr um die Drehachse(D) um einen Schritt dreht.

Die Mitnehmerhülse(2) ist im Gehäuseteil(3) um die Achse(D) drehbar gelagert. An ihr ist das eine Ende(4) einer Wendelfeder(5) drehfest gehalten.

Das andere Ende(6) der Wendelfeder(5) ist in einer zweiten Mitnehmerhülse(7) drehfest angeordnet. Die beiden Enden(4,6) der Wendelfeder(5) sind in den Mitnehmerhülsen(2,7) axial verschieblich, so daß Dreh-Vorspannungen der Wendelfeder(5) nicht zu axialen Verspannungen der Mitnehmerhülsen(2,7) führen und die Windungen der Wendelfeder(5) nicht aneinander anliegen.

Die Mitnehmerhülse(7) weist eine Außenverzahnung(8) auf, in die ein innerer Zahnkranz(9) einer Kupplungsbuchse(10) eingreift. Die Kupplungsbuchse(10) ist außen mit einem äußeren Zahnkranz(11) versehen, der in eine Innenverzahnung(12) einer Hohlwelle(13) eingreift. Auf der Hohlwelle(13) sind Sternräder(14) zum Transport von nicht näher dargestellten Patronen bzw. eines Patronengurtes drehfest gelagert, wobei die Drehfestigkeit zwischen der Hohlwelle(13) und den Sternrädern(14) über eine Kupplungseinrichtung(15) erreicht ist.

Die Hohlwelle(13) ist auf der Mitnehmerhülse(2) mit ihrem ihrer Innenverzahnung(12) gegenüberliegenden Ende(16) drehbar und auch im Gehäuseteil(3) drehbar gelagert. Am Gehäuseteil(3) ist eine Rastzunge(17) angeordnet (vgl. Figur 2), die Rastnasen(18) der ersten Mitnehmerhülse(2) zugeordnet ist. Am Umfang der Mitnehmerhülse(2) sind fünf Rastnasen(18) vorgesehen. Die Rastnasen(18) sind also um 72° gegeneinander versetzt. Gleiche Rastnasen(19) sind am Ende(16) der Hohlwelle(13) ausgebildet. Auch diese sind von der Rastzunge(17) erfaßt.

Die Zähne des inneren Zahnkranzes(9) der Kupplungsbuchse (10) sind in axialer Länge der Drehachse(D) länger als die Zähne des äußeren Zahnkranzes(11) der Kupplungsbuchse (10). Dementsprechend weist die Kupplungsbuchse(10) eine Führungsfläche(20) auf (vg. Figur 3). Es ist jedoch auch möglich, die Zähne des inneren Zahnkranzes(9) in axialer Richtung der Drehachse(D) kürzer zu gestalten als die Zähne des Zahnkranzes(11). In diesem Fall ergibt sich die Führungsfläche am Innenumfang der Kupplungsbuchse(10).

Die Teilung der Zahnkränze(9,11) kann gleich sein. Vorzugsweise wird jedoch der Zahnkranz mit den kürzeren Zähnen, die in der unten näher beschriebenen Weise ausrückbar sind, eine engere Teilung aufweisen als der nicht ausrückbare Zahnkranz.

Die Funktionsweise der beschriebenen Einrichtung ist etwa folgende:

Vor einem Schuß aus dem nicht näher dargestellten Waffenrohr hält die Rastzunge(17) die Mitnehmerhülse(2) und die Hohlwelle(13) über die Rastnasen(18,19) blockiert.

Beim Schuß wird durch den damit verbundenen Gasdruck die Mitnehmerhülse(2) schlagartig um die Drehachse(D) gedreht. Sie dreht dabei die Wendelfeder(5) mit, wodurch die Mitnehmerhülse(7) der Drehbewegung durch die Wendelfeder(5) gedämpft folgt. Die Wendelfeder(5) liegt nicht innen an der Hohlwelle(13) an und die Windungen der Wendelfeder(5) berühren sie nicht, so daß die Kraftübertragung zwischen der Mitnehmerhülse(2) und der Mitnehmerhülse(7) nicht durch unsicher variierende Reibungskräfte beeinflußt ist. Durch die gegenüber der Mitnehmerhülse(2) durch die Wendelfeder(5) gedämpfte Bewegung der Mitnehmerhülse(7) wird die Hohlwelle(13) schlupffrei mitgenommen. Denn sie ist über ihre Innenverzahnung(12) mit dem äußeren Zahnkranz(11) der Kupplungsbuchse(10) und deren inneren Zahnkranz(9) mit der Außenverzahnung(8) der Mitnehmerhülse (7) formschlüssig verbunden. Dementsprechend schalten über die Kupplungseinrichtung (15) die Sternräder(14) weiter, wodurch die nicht näher dargestellten Patronen bzw. deren Gurt um einen Schritt weitertransportiert wird. Nach diesem Schritt verrastet das Ende(16) der Hohlwelle(13) mit seiner nächsten Rastnase(19) an der Rastzunge(17).

Um die Dreh-Vorspannung der Wendelfeder(5) an die jeweiligen Gegebenheiten hinsichtlich der vom Antriebskolben bzw. der Antriebswelle(1) ausgeübten Kraft an die für den Antrieb der Sternräder(14) notwendigen Transportkraft anzupassen, läßt sich eine einfache Verstellung der Vorspannung der Wendelfeder(5) vornehmen. Es wird hierfür eine Deckplatte(21) des Gehäuseteils(3) gelöst und mit diesem die Baueinheit, insbesondere bestehend aus der Mitnehmerhülse(2), der Hohlwelle(13), der Mitnehmerhülse (7), der Wendelfeder(5) und der Kupplungsbuchse(10) - nach Figur 1 nach links - aus dem Gehäuseteil(3) herausgezogen. Die Sternräder(14) werden dabei nicht mitgenommen.

Danach wird dann die Kupplungsbuchse(10) in axialer Richtung bewegt, so daß sich ihr äußerer Zahnkranz(11) von der Innenverzahnung(12) der Hohlwelle(13) löst. Anschließend wird die Mitnehmerhülse(7) an einem Innensechskant(22) so gegenüber der Mitnehmerhülse(2) verdreht, daß die Wendelfeder(5) die gewünschte Vorspannung hat. Danach wird dann die Kupplungsbuchse(10) wieder eingerückt, so daß sie die drehfeste Verbindung zwischen der Mitnehmerhülse(7) und der Hohlwelle(13) sicherstellt. In dieser dann justierten Stellung wird die Baueinheit wieder in das Gehäuseteil(3) eingeschoben, wonach die Kupplung mit den Sternrädern(14) erfolgt.

## Patentansprüche

1. Patronenzuführvorrichtung einer Maschinenwaffe mit mindestens einem zum Patronentransport um eine Drehachse schrittweise drehbaren Sternrad auf einer Hohlwelle, in der koaxial eine Wendelfeder angeordnet ist, deren eines Ende mittels einer Mitnehmerhülse mit der Hohlwelle und deren anderes Ende mittels einer weiteren Mitnehmerhülse mit einem Gasdruck-Antriebsglied um die Drehachse drehfest verbunden ist,
dadurch gekennzeichnet,
daß zwischen der Mitnehmerhülse(2,7) und der Hohlwelle (13) eine Kupplungsbuchse(10) angeordnet ist, daß in der Entkupplungsstellung der Kupplungsbuchse(10) die Drehwinkelstellung der Mitnehmerhülse(2,7) gegenüber der anderen Mitnehmerhülse(7,2) bezogen auf die Drehachse(D) verstellbar ist und daß die Kupplungsbuchse (10) in der Kupplungsstellung die Mitnehmerhülse(2,7) gegenüber der Hohlwelle(13) bzw. dem Antriebsglied(1) in der eingestellten Drehwinkelstellung drehfest hält.

2. Patronenzuführvorrichtung nach Anspruch 1,
dadurch gekennzeichnet,
daß mit der Kupplungsbuchse(10) die Mitnehmerhülse(7) gegenüber der Hohlwelle(13) in Drehwinkelstellungen feinstufig verstellbar ist.

3. Patronenzuführvorrichtung nach Anspruch 1 oder 2,
dadurch gekennzeichnet,
daß die Kupplungsbuchse(10) außen einen Zahnkranz(11) aufweist, der in eine Innenverzahnung(12) der Hohlwelle(13) eingreift

4. Patronenzuführvorrichtung nach einem der vorhergehenden Ansprüche,
dadurch gekennzeichnet,
daß die Kupplungsbuchse(10) innen einen Zahnkranz(9) aufweist, der in eine Außenverzahnung(8) der Mitnehmerhülse(7) eingreift.

5. Patronenzuführvorrichtung nach einem der vorhergehenden Ansprüche 3 und 4,
dadurch gekennzeichnet,
daß der eine Zahnkranz(9,11) der Kupplungsbuchse(10) axial länger ist als der andere, so daß in der Kupplungsstellung der Kupplungsbuchse(10) der längere Zahnkranz mit der ihm zugeordneten Verzahnung in Eingriff steht, wogegen der kürzere Zahnkranz von der ihm zugeordneten Verzahnung außer Eingriff ist.

6. Patronenzuführvorrichtung nach Anspruch 5,
dadurch gekennzeichnet,
daß der äußere Zahnkranz(11) die in axialer Richtung kürzeren Zähne aufweist.

7. Patronenzuführvorrichtung nach einem der vorhergehenden Ansprüche 5, 6,
dadurch gekennzeichnet,
daß die Kupplungsbuchse(10) in der Entkupplungsstellung an einer Führungsfläche(20) geführt ist.

8. Patronenzuführvorrichtung nach einem der vorhergehenden Ansprüche,
dadurch gekennzeichnet,
daß an der die Außenverzahnung(8) aufweisenden Mitnehmerhülse(7) ein Innensechskant(22) zu dessen Verstellung vorgesehen ist.

9. Patronenzuführvorrichtung nach einem der vorhergehenden Ansprüche,
dadurch gekennzeichnet,
daß der von der ihm zugeordneten Verzahnung ausrückbare Zahnkranz feiner verzahnt ist als der nicht ausrückbare Zahnkranz.

10. Patronenzuführvorrichtung nach einem der vorhergehenden Ansprüche,
dadurch gekennzeichnet,
daß der Mitnehmerhülse(2), gegenüber der die andere Mitnehmerhülse(7) drehwinkelverstellbar ist, eine Rastung(17,18) zugeordnet ist.

11. Patronenzuführvorrichtung nach Anspruch 10,
dadurch gekennzeichnet,
daß für die Hohlwelle(13) eine Rastung(17,19) vorgesehen ist.

## Claims

1. Cartridge supplying device for an automatic weapon, having at least one star wheel, which is rotatable stepwise about an axis of rotation, on a hollow shaft in which there is coaxially arranged a helical spring, whereof the one end is connected to the hollow shaft by means of an entrainer sleeve, and whereof the other end is connected to a gas pressure drive member by means of a further entrainer sleeve in a manner such that said end is non-rotatable about the axis of rotation, characterized in that there is arranged between the entrainer sleeve (2, 7) and the hollow shaft (13) a coupling bushing (10), in that in the uncoupled position of the coupling bushing (10) the rotary angle position of the entrainer sleeve (2, 7) with respect to the other entrainer sleeve (7, 2) is adjustable in relation to the axis of rotation (D), and in that the coupling bushing (10) in the coupling position holds the entrainer sleeve (2, 7) with respect to the hollow shaft (13) or the drive member (1) non-rotatably in the set rotary angle position.

2. Cartridge supplying device according to Claim 1, characterized in that the entrainer sleeve (7) is adjustable with respect to the hollow shaft (13) into rotary angle positions in closely stepped manner.

3. Cartridge supplying device according to Claim 1 or 2, characterized in that on the outside the coupling bushing (10) has a toothed ring (11) which engages in an internal toothing (12) in the hollow shaft (13).

4. Cartridge supplying device according to one of the preceding Claims, characterized in that on the inside the coupling bushing (10) has a toothed ring (9) which engages in an external toothing (8) of the entrainer sleeve (7).

5. Cartridge supplying device according to one of the preceding Claims 3 and 4, characterized in that the one toothed ring (9, 11) of the coupling bushing (10) is axially longer that the other, so that in the coupling position of the coupling bushing (10) the longer toothed ring is in engagement with the toothing associated therewith, whereas the shorter toothed ring is out of engagement with the toothing associated therewith.

6. Cartridge supplying device according to Claim 5, characterized in that the outer toothed ring (11) has the teeth which are shorter in the axial direction.

7. Cartridge supplying device according to one of the preceding Claims 5, 6, characterized in that the coupling bushing (10) in the uncoupled position is guided on a guide surface (20).

8. Cartridge supplying device according to one of the preceding Claims, characterized in that there is provided on the entrainer sleeve (7) having the external toothing (8) an internal hexagon (22) for the adjustment thereof.

9. Cartridge supplying device according to one of the preceding Claims, characterized in that the toothed ring which can be disconnected from the toothing associated therewith is more finely toothed than the toothed ring which cannot be disconnected.

10. Cartridge supplying device according to one of the preceding Claims, characterized in that a latching mechanism (17, 18) is associated with the entrainer sleeve (2) with respect to which the other entrainer sleeve (7) is adjustable in its rotary angle.

11. Cartridge supplying device according to Claim 10, characterized in that a latching mechanism (17, 19) is provided for the hollow shaft (13).

## Revendications

1. Dispositif d'alimentation de cartouches d'une arme automatique comportant au moins, pour le transport des cartouches, une roue-étoile, tournant pas à pas autour d'un axe de rotation, sur un arbre creux, dans lequel est monté coaxialement un ressort hélicoïdal, dont une extrémité est reliée solidaire en rotation autour de l'axe de rotation, avec l'arbre creux, au moyen d'un manchon entraîneur et l'autre extrémité est reliée avec un organe d'entraînement à pression de gaz, au moyen d'un autre manchon entraîneur, caractérisé en ce qu'entre le manchon entraîneur (2, 7) et l'arbre creux (13) il est prévu une douille d'accouplement (10), en ce que dans la position désaccouplée de la douille d'accouplement (10), la position angulaire de rotation du manchon entraîneur (2, 7) par rapport à l'autre manchon entraîneur (7, 2) est réglable par rapport à l'axe de rotation (D) et en ce que la douille d'accouplement (10) en position accouplée maintient fixe en rotation les manchons entraîneurs (2, 7) par rapport à l'arbre creux (13) ou à l'organe d'entraînement (1), dans la position angulaire de rotation réglée.

2. Dispositif d'alimentation de cartouches selon la revendication 1, caractérisé en ce que le manchon entraîneur (7) peut être réglé en pas fins par rapport à l'arbre creux (13), dans des positions angulaires de rotation, avec la douille d'accouplement (10).

3. Dispositif d'alimentation de cartouches selon les revendications 1 ou 2, caractérisé en ce que la douille d'accouplement (10) comporte à l'extérieur une couronne dentée (11) qui s'engage dans une denture intérieure (12) de l'arbre creux (13).

4. Dispositif d'alimentation de cartouches selon l'une des revendications précédentes, caractérisé en ce que la douille d'accouplement (10) présente à l'intérieur une couronne dentée (9) qui s'engage dans une denture extérieure (8) du manchon entraîneur (7).

5. Dispositif d'alimentation de cartouches selon l'une des revendications 3 et 4 précédentes, caractérisé en ce qu'une couronne dentée (9, 11) de la douille d'accouplement (10) est plus longue axialement que l'autre, ce qui fait que dans la position accouplée de la douille d'accouplement (10), la couronne dentée plus longue est en prise avec la denture qui lui est associée, tandis que la couronne dentée plus courte est désengagée de la denture qui lui est associée.

6. Dispositif d'alimentation de cartouches selon la revendication 5, caractérisé en ce que la couronne dentée (11) extérieure présente des dents plus courtes dans la direction axiale.

7. Dispositif d'alimentation de cartouches selon l'une des revendications 5, 6 précédentes, caractérisé en ce que la douille d'accouplement (10) en position désaccouplée est guidée sur une surface de guidage (20).

8. Dispositif d'alimentation de cartouches selon l'une des revendications précédentes, caractérisé en ce que sur le manchon entraîneur (7), présentant la denture extérieure (8), il est prévu six pans creux (22), en vue de son réglage.

9. Dispositif d'alimentation de cartouches selon l'une des revendications précédentes, caractérisé en ce que la couronne dentée, pouvant être désengagée de la denture qui lui est associée, est plus finement dentée que la couronne dentée qui ne peut être désengagée.

10. Dispositif d'alimentation de cartouches selon l'une des revendications précédentes, caractérisé en ce qu'un crantage (17, 18) est associé au manchon entraîneur (2) par rapport auquel l'autre manchon entraîneur (7) est réglable dans son angle de rotation.

11. Dispositif d'alimentation de cartouches selon la revendication 10, caractérisé en ce qu'il est prévu un crantage (17, 19) pour l'arbre creux (13).
